# FASCICULE DE BREVET EUROPEEN

(11) **EP 0 001 536 B1**
(45) Date de publication et mention de la délivrance du brevet: **07.01.1981**
(21) Numéro de dépôt: 78420004.0
(22) Date de dépôt: 17.08.1978
(51) Int. Cl.: B65B 47/02, B65B 55/02, B05D 1/06

(54) **Procédé et dispositif de conditionnement en emballages métalliques**
Verfahren und Vorrichtung für das Konditionieren in metallische Verpackungen
Method and device for the conditioning in metallic packages

(30) Priorité: 23.09.1977 FR 7729408
(43) Date de publication de la demande: 18.04.1979
(73) Titulaire: SCAL SOCIETE DE CONDITIONNEMENTS EN ALUMINIUM, F-75008 Paris (FR)
(72) Inventeur: Guedet, Robert, F-78150 Le Chesnay (FR)
(74) Mandataire: Givord, Jean-Pierre

## Description

Dans le contexte actuel de production de masse, de nombreux produits pharmaceutiques ou alimentaires sont emballés dans des installations de conditionnement intégrées, fonctionnant à cadence rapide où les emballages individuels sont fabriqués sur place en continu à partir de feuilles de matière plastique. Les emballages sont ainsi fabriqués économiquement, sans manutention ni stockage inutiles, au fur et à mesure que se présentent les produits à conditionner.

Mais, pour les produits particulièrement sensibles à l'oxydation ou à la tum:c: c, on ne peut se contenter de matières plastiques; les emballages doivent être métalliques afin d'assurer une parfaite étanchéité. Jusqu'ici, on ne sait pas travailler les métaux, même l'aluminium, aussi facilement que les matières plastiques par thermoformage.

La technique de thermoformage consiste à porter une ébauche à paroi mince, le plus souvent un godet ou une simple feuille plane, à une température élévée inférieure à la température de fusion du matériau considéré, mais suffisante pour le ramollir et lui assurer une bonne plasticité. On donne alors à l'ébauche la forme souhaitée en l'appliquant sur la surface d'un moule par l'action d'un fluide sous pression.

Il est actuellement bien connu d'utiliser le thermoformage avec divers métaux tels que des alliages à base magnésium, aluminium, cuivre, titane, acier inoxydable, nickel. En ce qui concerne l'aluminium, on a même développé des alliages spéciaux dits superplastiques. Cependant, il est connu que l'on ne peut procéder par thermoformage qu'à des déformations lentes du métal. On sait aussi, par exemple par le brevet français 2004410, que le démoulage des pièces chaudes à parois minces présente des difficultés importantes. On peut faciliter ce démoulage en enduisant les moules d'un poteyage (argile et résine). On peut aussi enduire la surface de l'ébauche d'une huile graphitée. Mais cela exige, en particulier pour des récipients alimentaires un nettoyage après démoulage. Ce sont des opérations supplémentaires qui augmentent les coûts et réduisent la vitesse de fabrication.

Pour ces raisons, le thermoformage s'est limité jusqu'ici à des fabrications en petites séries de pièces compliquées telles que celles pour l'aviation ou le matériel informatique.

A ce jour, la fabrication de récipients métalliques par thermoformage à des cadences industrielles et son intégration dans une chaîne de conditionnement continue est considérée comme impossible.

Ainsi, actuellement, les récipients métalliques sont fabriqués à froid par des procédés tels que emboutissage ou enroulage de virolle avec soudure et sertissage des fonds. Les surfaces métalliques doivent être nettoyées et décapées avant de les revêtir de vernis ou de laque. Cette fabrication met en jeu des opérations diverses de nature chimique ou mécanique, effectuées à des cadences variées qu'il est pratiquement impossible d'intégrer dans une chaîne de conditionnement de produits consommables. Les récipients métalliques sont actuellement fabriqués dans des usines spécialisées d'où ils doivent être expédiés aux chaînes de conditionnement avec nécessité de stockage intermédiaire. Toutes ces manutentions, ruptures de charge, stockage, majorent le coût des récipients métalliques déjà plus élevé par lui-même que celui des récipients en matière plastique. Enfin, si l'on veut utiliser ces récipients pour un remplissage aseptique, il faut procéder à leur stérilisation avant remplissage.

Il est connu, enfin, par la demande de brevet allemande DOS-2344620 de réaliser une chaîne de conditionnement où des récipients en matériaux composites sont fabriqués en continu dans la chaîne. Mais, dans cette chaîne, les récipients sont obtenus par thermoformage d'une feuille de matière plastique et emboutissage simultané d'une feuille métallique. Ainsi, la face interne du récipient n'est portée au plus qu'à la température de thermoformage du plastique, température certainement insuffisante pour obtenir une véritable stérilisation thermique des récipients. On doit ajouter que l'obtention de récipients par la mise en oeuvre simultanée des techniques de thermoformage de matière plastique et d'emboutissage mécanique de métal est certainement difficile.

Or, contrairement aux idées reçues, il est apparu que le thermoformage de pièces en alliages d'aluminium était possible à des cadences élevées de fabrication de l'ordre de 1000 à 2000 pièces à l'heure, à condition de se limiter à des allongements maximaux de l'ordre de 100% et à des rapports de surface entre pièce thermoformée S et ébauche Sa de l'ordre de: que le thermoformage de récipients en alliages d'aluminium de qualités courantes pouvant parfaitement s'intégrer dans une chaîne continue de conditionnement. De plus la fabrication par thermoformage selon l'invention donne des récipients naturellement stérilisés à la chaleur et directement livrés au poste de remplissage sans risque de souillure au cours des manutentions. Ils sont particulièrement adaptés à un remplissage aseptique.

La surface des récipients fabriqués par le procédé est, de plus, particulièrement appropriée à recevoir une couche de matière plastique avec une excellente adhérence sans aucun traitement particulier, ni enduction de colle. Dans la majorité des cas, on effectue le revêtement de plastique à température supérieure à 120°C. On obtient ainsi directement des récipients revêtus et aseptiques propres à être remplis aseptiquement sans nécessiter aucun traitement spécifique de stérilisation. Il suffit de les maintenir en ambiance stérile jusqu'au remplissage.

Les alliages d'aluminium seront désignés ci-après simplement par le mot «Aluminium». Ainsi, l'objet de la présente invention est un procédé qui permet de conditionner dans des conditions aseptiques des produits consommables dans des récipients métalliques fabriqués en continu à chaud dans une installation intégrée à la chaîne de conditionnement. Ces récipients sont fabriqués par thermoformage à une température élevée comprise entre 0,7 Tf et 0,9 Tf, Tf étant la température de fusion du métal constitutif des récipients. Cela donne directement des récipients aseptiques rendant inutile toute opération de stérilisation des récipients avant remplissage.

Ces récipients sont fabriqués, les plus souvent, à partir d'une feuille d'aluminium. Le thermoformage, en particulier la phase de démoulage, sont grandement facilités par le revêtement préalable de la feuille d'aluminium par une couche d'alumine artificielle.

Ce progrès important est en grande partie dû à l'utilisation d'ébauches d'aluminium revêtues d'une couche artificielle régulière d'alumine, ce qui facilite grandement le démoulage, évite toute enduction en produit quelconque des surfaces du moule ou des ébauches avant thermoformage. La fabrication des récipients intégrés dans une chaîne de conditionnement comporte ainsi les étapes suivantes:
- Alimentation en ébauches, le plus souvent sous forme de feuille en rouleau ou de tôle mince en formats prédécoupés. Ces ébauches à parois minces sont en aluminium préalablement revêtu d'une couche d'alumine artificielle.
- Préchauffage puis thermoformage dans des moules de forme appropriée. La température de thermoformage est, en général, comprise entre 0,7 et 0,9 Tf, Tf étant la température absolue de fusion du métal.
- Eventuellement, revêtement de matière plastique, de préférence à chaud sans laisser le récipient trop se refroidir à la sortie du moule de thermoformage.
- Fermeture du récipient après remplissage, le plus souvent par un couvercle en métal de même nature que le récipient lui-même, le plus souvent thermoscellé.

On notera que le thermoformage de récipients se fait à partir de feuilles d'aluminium qui ont, généralement, une épaisseur comprise entre 0,10 et 0,50 mm. Mais il n'est économiquement intéressant qu'avec des feuilles métalliques minces, d'épaisseur 0,10 à 0,20 mm. La masse et, par suite, l'intertie thermique de ces récipients est très faible. Ils se refroidissent presque instantanément à la sortie du moule. Si l'on veut procéder à un revêtement plastique par projection de particules sur la surface chaude des récipients, il faudra prendre soin de les maintenir en temprérature sans trop compter sur leur température propre à la sortie du moule.

Le revêtement de matière plastique peut se faire sous forme de projection électrostatique de fines particules filamenteuses qui arrivent, sur la surface à revêtir, à l'état sensiblement pâteux. Elles se reliquéfient éventuellement sur la surface chaude pour se solidifier rapidement ensuite alors que l'ensemble du récipient se refroidit. Pour avoir un revêtement suffisamment étanche vis-à-vis des produits agressifs, comme la sauce tomate ou la choucroute, son épaisseur doit être supérieure à 10 µ. Selon le type de la matière plastique utilisée et le degré d'étanchéité nécessaire, l'épaisseur du revêtement sera normalement comprise entre 10 µ et 200 µ. On peut utiliser des matières plastiques diverses telles que polyester, polyproplylène, polyéthylène.

On doit noter que, pour assurer un démoulage facile, la couche d'alumine à la surface de la feuille d'aluminium doit avoir une épaisseur régulière supérieure à 0,01 µ et, de préférence, comprise entre 0,04 µ et 0,50 µ. Des couches d'alumine plus épaisses, de 1 µ et plus ne sont pas gênantes mais plus onéreuses. La chouche d'alumine peut être formée par oxydation anodique ou par voie chimique et se présenter alors sous forme de boehmite. L'installation d'oxydation peut elle-même être intégrée à la chaîne de conditionnement. Mais, l'addition d'un traitement chimique ou électrochimique dans une chaîne de conditionnement déjà complexe ne sera pas toujours souhaitée.

On sait qu'une couche d'alumine constitue une excellente source d'accrochage pour les revêtements en plastique.

En résumé, on voit que ce procédé de conditionnement, en supprimant le transport des emballages vides, les traitements intermédiaires de graissage, nettoyage, décapage, stérilisation des tôles et récipients, facilite grandement le conditionnement et en abaisse le coût. Il permet même d'effectuer à très bon compte des remplissages aseptiques.

L'invention sera mieux comprise par l'examen de l'exemple particulier décrit ci-après et les dessins joints.

La figure 1 représente schématiquement une chaîne intégrée de conditionnement comportant la fabrication et le remplissage de barquettes formées directement à partir d'une feuille d'aluminium.

La figure 2 représente schématiquement une installation d'enduction de matière plastique par un procédé par électrostatique.

Sur la figure 1, on voit une feuille d'aluminium, qualité 8011, qui se déplace dans le sens de la flèche F dans un mouvement d'avance discontinue à partir d'un rouleau (1). Cette feuille d'aluminium (2) d'épaisseur 0,14 mm est d'abord soumise à une oxydation anodique dans une solution aqueuse d'acide sulfurique selon un procédé connu,_ceci dans l'installation représentée schématiquement en (3). Ce traitement engendre une couche superficielle poreuse d'alumine d'épaisseur 0,50 µ. La feuille (2) passe ensuite dans une installation de thermoformage constituée par un four de péchauffage (4) et un moule chauffé (5), en acier. La feuille est préchauffée dans le four (4) puis passe dans le moule (5) porté à 580°C environ. La température de la feuille (2) elle-même ne dépasse guère 470°C. Sous l'effet d'une pression de 0,07 MPa appliquée progressivement à la partie supérieure de la feuille (2), des barquettes (6) sont formées par 4 à la fois à une cadence de 10 par minute, soit 40 barquettes par minute. Ces barquettes ont une ouverture de 150x135 mm avec une profondeur de 35 mm.

Malgré leur température de plus de 400°C, les barquettes formées (6) se refroidiraient rapidement à la sortie du moule du fait de leur faible masse si elles n'étaient pas réchauffées. Elles passent directement dans une installation (7) où elles sont maintenues à une température de l'ordre de 180°C et sont enduites d'une couche protectrice de polypropylène selon le procédé décrit plus en détail ci-après.

Grâce à la couche d'alumine, l'adhérence de la matière plastique est excellente. Du fait de l'enduction à chaud, ces barquettes sont aseptiques. A condition de les maintenir dans une enceinte aseptique, on peut les remplir immédiatement de produits pharmaceutique ou alimentaire sans aucun traitement de nettoyage ou stérilisation. Ceci est réalisé dans un poste de remplissage (8) puis de thermoscellage (9). Les barquettes (6), pleines et thermoscellées, sont découpées en (10) puis évacuées directement par un convoyeur (11) vers un poste d'expédition.

L'enduction des barquettes (6) d'une fine couche continue de polypropylène d'épaisseur 50 µ se fait dans l'installation (7) selon le procédé représenté en figure 2. Le polypropylène froid à l'état pulvérulent est stocké dans une trémie (12) en matériau isolant. De cette trémie (12), il tombe sur une chaîne sans fin de préférence sous forme de grille constituée d'éléments (13) presque jointifs. Des barreaux fixes (14) disposés dans la trémie (12) constituent un jeu d'électrodes et chargent électriquement les particules de polypropylène qui les traversent. Les éléments (13) de la chaîne sans fin sont portés à un potentiel électrique de signe opposé et attirent, de ce fait, les particules passant à proximité qui adhèrent à leur surface. Les particules sont entraînées par les éléments dans le sens (f). Si des particules échappent à l'attraction de ces éléments (13), elles sont récupérées sur le tapis (15). Les éléments (13) chargés en poudre de polypropylène passent devant une installation de chauffage (16) où le polypropylène se liquéfie tout en continuant à adhè- rer aux éléments. Les barquettes (6), à 180°C, solidaires de la feuille (2) passent en face des éléments (13) en se déplaçant dans le sens de la flèche (F). Une électrode (17) crée un champ électrique allant des éléments (13) vers les barquettes (6). La puissance consommée est de l'ordre de 5 A sous 5 V. Le polypmpylèae, chaud s'écoule dans le sens du champ électrique sous forme de fines particules filamenteuses de diamètre 10 microns et de longeur 50 microns environ. Les plateaux (6) sont maintenus à 180°C par un dispositif de chauffage approprié. Les particules parviennent à l'état sensiblement pâteux au contact de la surface métallique chaude. Elles ne forment pas une couche fibreuse à texture feutrée. Au contraire, la matière plastique se répartit sur la surface chaude, de façon très uniforme, sous forme d'une couche continue d'épaisseur 50 µ environ qui se solidifie rapidement dès que les barquettes (6) quittent la zone chauffée. On obtient ainsi très directement à partir d'une tôle métallique et de matière plastique finement divisée, des barquettes enduites et aseptiques sans aucune opération de nettoyage et de stérilisation.

On peut aussi utiliser d'autres méthodes plus classiques d'enduction, par exemple une projection, sur des barquettes maintenues chaudes, de fines particules de matière plastique liquide chargées électriquement et projetées par un jet d'air. Les particules peuvent aussi être obtenues par un procédé du type filage.

Comme indiqué précédemment, le remplissage se fait immédiatement au poste (8) dans les barquettes minces (6) qui se refroidissent très rapidement du fait de leur faible masse. Le thermoscellage, sur la face supérieure des barquettes enduites de polypropylène, se fait aisément au poste (9). On peut même adjoindre si utile, un traitement final des barquettes et de leur contenu entre les postes (9) et (10).

On réalise ainsi une chaîne intégrée comportant la fabrication des barquettes, le remplissage en produit consommable, la fermeture et, éventuellement, traitement final du produit sans aucune rupture de charge. On évite tout traitement de nettoyage des barquettes (6) avant enduction d'un revêtement plastique, tout nettoyage et stérilisation des barquettes enduites avant remplissage. L'adhérence de la couche de polypropylène est grandement facilitée par la couche relativement épaisse d'alumine à la surface des barquettes. Les couvercles sont eux-mêmes enduits de polypropylène par un procédé analogue à celui représenté figure 2. Le thermoscellage de ces couvercles enduits de façon aseptique est extrêmement facile, le polypropylène de la barquette (6) se soudant sur le polypropylène du couvercle.

On voit que la manutention des barquettes (6) d'un poste à l'autre se fait très simplement au moyen de la feuille (2) dont les barquettes ne sont détachées qu'en fin de chaîne ou poste de découpage (10).

Evidemment, pour des produits peu agressifs comme les patisseries ou produits laitiers, l'enduction (7) de matière plastique est inutile et le remplissage dans les barquettes (6) se fait immédiatement après thermoformage (5).

Dans l'exemple décrit, l'oxydation anodique de la feuille (2) est effectuée dans l'installation de conditionnement elle-même mais, dans bien des cas, on aura intérêt à utiliser des feuilles (2) préalablement oxydées chez le fournisseur d'aluminium.

Dans cette même installation, on peut utiliser des feuilles d'aluminium de diverses nuances. La température de thermoformage dans le moule (5) doit être réglée en conséquence. Ainsi, pour un aluminium qualité 2002, la température de thermoformage est 520°C et la température du moule (5) sera réglée à 620°C environ.

## Revendications

1. Procédé de conditionnement dans des conditions aseptiques de produits consommables dans des récipients métalliques fabriqués en continu à chaud dans une installation intégrée à la chaîne de conditionnement, caractérisé en ce que l'on fabrique les récipients par thermoformage à une température élevée comprise entre 0,7 Tf et 0,9 Tf, Tf étant la température absolue de fusion du métal constitutif des récipients, ce qui donne directement des récipients aseptiques rendant inutile toute opération de stérilisation des récipients avant remplissage.

2. Procédé de conditionnement selon revendication 1, caractérisé en ce que l'on fabrique les récipients à partir d'une feuille d'aluminium, d'épaisseur comprise entre 0,10 et 0,50 mm, la feuille ayant été revêtue d'une couche d'alumine artificielle.

3. Procédé de conditionnement selon revendication 2, caractérisé en ce que la feuille d'aluminium a une épaisseur comprise entre 0,10 et 0,20 mm.

4. Procédé de conditionnement selon revendication 2, caractérisé en ce que la couche d'alumine a une épaisseur régulière comprise entre 0,01 micron et 1 micron, et, de préférence, entre 0,04 micron et 0,50 micron.

5. Procédé de conditionnement selon l'une quelconque des revendications 1, 2, 3 ou 4, caractérisé en ce que les emballages sont revêtus de matière plastique à température supérieure à 120°C puis maintenus en ambiance stérile jusqu'au poste de remplissage.

6. Procédé de conditionnement selon revendication 5, caractérisé en ce que l'enduction de matière plastique se fait sous forme de projection de fines particules sensiblement à leur température de fusion.

7. Procédé de conditionnement selon revendication 5 ou 6, caractérisé en ce que, pendant le temps de l'enduction en matière plastique, les emballages sont maintenus à une température ou moins égale à la température de fusion de la matière plastique.

8. Dispositif pour la mise en oeuvre du procédé de conditionnement en continu, selon l'une quelconque des revendications 1, 2, 3 ou 4, caractérisé en ce que la chaîne de conditionnement comporte une installation de thermoformage de récipients à partir de feuilles d'aluminium oxydées superficiellement.

9. Dispositif selon revendication 8, caractérisé en ce que, à la suite de l'installation de thermoformage (4-5) est disposée une installation d'enduction de matière plastique à température supérieure à 120°C.

10. Dispositif selon la revendication 9, caractérisé en ce que, à la suite des installations de thermoformage (4-5) et d'enduction de matière plastique (7) est disposée une installation de remplissage (8) dans des conditions aseptiques.

## Claims

1. A process for the packaging under aseptic conditions of consumable products in metal containers which are continuously manufactured under hot conditions in an installation integrated into the packaging line, characterised in that the containers are manufactured by thermoforming at a high temperature of between 0.7 Tf and 0.9 Tf, Tf being the absolute melting point of the metal constituting the containers, thus immediately producing aseptic containers and making it unnecessary to sterilise the containers before filling.

2. A packaging process according to claim 1, characterised in that the containers are manufactured from an aluminium foil which is between 0.10 and 0.50 mm thick and has been coated with a layer of artificial alumina.

3. A packaging process according to claim 2, characterised in that the aluminium foil is between 0.10 and 0.20 mm thick.

4. A packaging process according to claim 2, characterised in that the layer of alumina has a uniform thickness of between 0.01 micron and 1 micron and preferably between 0.04 micron and 0.50 micron.

5. A packaging process according to any one of claims 1, 2, 3 or 4, characterised in that the wrappings are coated with plastic material at a temperature above 120°C then kept in a sterile atmosphere up to the filling station.

6. A packaging process according to claim 5, characterised in that the plastic coating is applied by spraying fine particles approximately at their melting point.

7. A packaging process according to claim 5 or 6, characterised in that, during the plastic coating operation, the wrappings are kept at a temperature at least equal to the melting point of the plastic material.

8. A device for carrying out the continuous packaging process according to any one of claims 1, 2, 3 or 4, characterised in that the packaging line comprises an installation for the thermoforming of containers from superficially oxidised aluminium foils.

9. A device according to claim 8, characterised in that an installation for the coating with plastic at a temperature above 120°C is arranged downstream of the thermoforming installation 4-5.

10. A device according to claim 9, characterised in that an installation for filling 8 under aseptic conditions is arranged downstream of the thermoforming 4-5 and plastic coating 7 installation.

## Patentansprüche

1. Verfahren zur Konditionierung von verzehrbaren Erzeugnissen unter aseptischen Bedingungen in metallischen Behältern, die kontinuierlich in der Wärme in einer in der Konditionierungskette integrierten Anlage hergestellt werden, dadurch gekennzeichnet, dass man die Behälter durch Warmverformen bei einer erhöhten Temperatur zwischen 0,7 Tf und 0,9 Tf herstellt, wobei Tf die absolute Schmelztemperatur des die Behälter bildenden Metalls ist, was direkt aseptische Behälter ergibt und jeden Sterilisierungsvorgang der Behälter vor Füllung unnötig macht.

2. Verfahren zur Konditionierung nach Anspruch 1, dadurch gekennzeichnet, dass man die Behälter aus einer Aluminiumfolie einer Dicke von 0,10 bis 0,50 mm, die mit einer künstlichen Aluminiumoxidschicht überzogen ist, herstellt.

3. Verfahren zur Konditionierung nach Anspruch 2, dadurch gekennzeichnet, dass die Aluminiumfolie eine Dicke von 0,10 bis 0,20 mm aufweist.

4. Verfahren zur Konditionierung nach Anspruch 2, dadurch gekennzeichnet, dass die Aluminiumoxidschicht eine regelmässige Dicke von 0,01 µm bis 1 um und vorzugsweise von 0,04 f.Lm bis 0,50 µm aufweist.

5. Verfahren zur Konditionierung nach einem der Ansprüche 1, 2, 3 oder 4, dadurch gekennzeichnet, dass die Verpackungen bei einer Temperatur über 120°C mit Kunststoff überzogen und danach bis zur Füllstation in steriler Umgebung gehalten werden.

6. Verfahren zur Konditionierung nach Anspruch 5, dadurch gekennzeichnet, dass das Überziehen mit Kunststoff in Form eines Spritzens von feinen Teilchen bei etwa ihrer Schmelztemperatur erfolgt.

7. Verfahren zur Konditionierung nach Anspruch 5 oder 6, dadurch gekennzeichnet, dass die Verpackungen während der Zeit des Überziehens mit Kunststoff auf einer der Schmelztemperatur des Kunststoffs wenigstens gleichen Temperatur gehalten werden.

8. Vorrichtung zur Durchführung des Verfahrens zur kontinuierlichen Konditionierung nach einem der Ansprüche 1, 2, 3 oder 4, dadurch gekennzeichnet, dass die Konditionierungskette eine Anlage zum Warmverformen von Behältern aus oberflächlich oxidierten Aluminiumfolien aufweist.

9. Vorrichtung nach Anspruch 8, dadurch gekennzeichnet, dass im Anschluss an die Warmverformungsanlage (4-5) eine Anlage zum Überziehen mit Kunststoff bei einer Temperatur über 120°C vorgesehen ist.

10. Vorrichtung nach Anspruch 9, dadurch gekennzeichnet, dass im Anschluss an die Anlagen zum Warmverformen (4-5) und zum Überziehen mit Kunststoff (7) eine Anlage zum Füllen (9) unter aseptischen Bedingungen vorgesehen ist.
